# EUROPÄISCHE PATENTSCHRIFT

(11) **EP 0 503 354 B1**
(45) Veröffentlichungstag und Bekanntmachung des Hinweises auf die Patenterteilung: **19.04.1995**
(21) Anmeldenummer: 92103134.0
(22) Anmeldetag: 25.02.1992
(51) Int. Cl.: B02C 18/00

(54) **Unterbau für einen Schriftgutvernichter**
Base unit for a document shredding machine
Base de châssis pour déchiqueteur de documents

(30) Priorität: 13.03.1991 DE 4107922
(43) Veröffentlichungstag der Anmeldung: 16.09.1992
(73) Patentinhaber: GEHA-WERKE GmbH, D-30001 Hannover (DE)
(72) Erfinder: Strohmeyer, Willi, W-3000 Hannover 91 (DE); Bliesener, Knut, W-3000 Hannover 1 (DE)
(74) Vertreter: Braun, Dieter, Dipl.-Ing. Patentanwälte, Hagemann & Kehl

(56) Entgegenhaltungen:
- EP-A- 0 010 681
- CH-A- 177 891
- DE-A- 3 238 531
- FR-A- 2 576 291
- GB-A- 2 169 523

## Beschreibung

Die Erfindung betrifft einen Unterbau für einen Schriftgutvernichter, bestehend aus einem Gestell und einem Papier-Auffangbehälter.

Ein Schriftgutvernichter mit einem Unterbau, der aus einem Gestell und einem Papier-Auffangbehälter besteht, ist durch die DE-PS 22 09 431 bereits bekanntgeworden. Hier steht der Schriftgutvernichter auf einem Rohrtraggestell, in das der Papierauffangbehälter eingeschoben wird und von einer Tragefunktion entbunden ist. Das Tragegestell besteht aus zwei in sich geschlossenen Rohren und ist beidseitig neben dem Schriftgutvernichter angeordnet. Der Papier-Auffangbehälter wird zwischen die beiden Hälften des Traggestells eingeschoben. Nachteilig ist es hier, daß durch das beidseitig angeordnete Traggestell das Äußere des Schriftgutvernichters beeinträchtigt ist. Gegenüber den verbreiteten, mit einem schrankartigen Unterbau versehenen Schriftgutvernichter fällt das Äußere eines derartigen Gerätes stark ab.

Durch die EP-A 00 10 681 ist auch bereits ein Unterbau für einen Schriftgutvernichter bekannt geworden, der aus einem Gestell und einem Papierauffangbehälter besteht, wobei das Gestell von einem etwa senkrecht angeordneten rückseitigen Abschnitt, einem etwa senkrecht abgewinkeltem oberen Abschnitt als Abstellfläche für den Schriftgutvernichter und einen etwa waagerecht abgewinkelten unteren Abschnitt gebildet ist. Auch hier ist es nachteilig, daß es deutlich erkennbar ist, daß der Unterbau des Schriftgutvernichters keine Einheit darstellt. Um das Äußere eines derartiges Unterbaus in seinem Äußeren akzeptabel zu gestalten, ist ein nicht unerheblicher, zusätzlicher technischer Aufwand erforderlich, der sehr kostenträchtig ist.

Das gleiche gilt für die gleichfalls bereits bekannten Schriftgutvernichter, die direkt auf einem Papierkorb abgestellt werden. Auch derartige Systeme bilden in der Regel keine optische Einheit. Darüber hinaus weisen sie den entscheidenden Nachteil auf, daß der eigentliche Schriftgutvernichter zum Entleeren des Papierkorbes abgehoben und abgestellt werden muß. Hierbei treten zudem in der Regel Partikel und Papierstaub aus dem Schneidwerk aus und verschmutzen das Büro.

Der Erfindung liegt die Aufgabe zugrunde, einen Unterbau für einen Schriftgutvernichter zu schaffen, dessen Gestell und Papier-Auffangbehälter kostengünstig herstellbar sind und der sich von der Optik her als Schriftgutvernichter mit einem Schrankunterbau darstellt.

Diese Aufgabe wird erfindungsgemäß durch die Merkmale des Anspruchs 1 gelöst. Die weitere Ausgestaltung der Erfindung ergibt sich aus den Unteransprüchen.

Dadurch, daß das Gestell des erfindungsgemäßen Unterbaus lediglich von einem etwa senkrecht angeordneten rückseitigen Abschnitt, einem etwa waagerecht abgewinkelten oberen Abschnitt als Abstellfläche für den Schriftgutvernichter und einem etwa waagerecht abgewinkelten unteren Abschnitt gebildet ist, ergibt sich ein sehr einfacher Aufbau, so daß das Gestell kostengünstig herstellbar ist. Da das Gestell eine geringere Breite aufweist als der Papier-Auffangbehälter, und da der Papier-Auffangbehälter an seiner Rückseite offene Ausnehmungen für die Abschnitte des Gestells aufweist, deckt der unter den Schriftgutvernichter geschobene Papier-Auffangbehälter das Gestell im wesentlichen ab. Hierdurch entsteht der Eindruck, daß es sich um einen schrankartigen Unterbau handelt. Das Gerät erhält so ein ansprechendes, bürogerechtes Äußeres. Die Abschnitte des Gestells sind im wesentlichen, ggf. auch vollständig vom Papier-Auffangbehälter abgedeckt.

Das Gestell kann sowohl als abgekantetes Blechteil, als auch als Rohrkonstruktion ausgebildet sein. Beide Lösungen sind technisch sehr einfach realisierbar und erfordern zudem einen relativ geringen Materialaufwand. Sofern die Abschnitte des Gestells als abgekantetes Blechteil ausgebildet sind, ist es vorteilhaft, wenn abgewinkelte Kantenflächen vorgesehen sind, die die Stabilität dieser Abschnitte erhöhen. Unterhalb der etwa waagerecht abgewinkelten unteren Abschnitte des Gestells sind vorteilhafterweise Standflächen angeordnet. Diese Standflächen können über den unteren Abschnitt des Gestells hinausragen und erhöhen so die Standsicherheit des Schriftgutvernichters. Es ist so erreichbar, daß der Papier-Auffangbehälter, ohne auf die Anforderungen an die Standsicherheit Rücksicht nehmen zu müssen, in seiner Form frei gestaltet werden kann.

In einer bevorzugten Ausführungsform der Erfindung ist der Papier-Auffangbehälter als Kunststoff-Spritzteil ausgebildet. Dabei ist es im Interesse niedriger Werkzeugkosten außerdem vorteilhaft, wenn der Papier-Auffangbehälter einteilig hergestellt ist. Aufgrund der Herstellung als Kunststoff-Spritzteil ist es sehr einfach möglich, die erfindungsgemäß an der Rückseite erforderlichen offenen Ausnehmungen für die Abschnitte des Gestells anzuordnen.

Vorzugsweise weist der Papier-Auffangbehälter an seiner Oberseite etwa die gleiche Breite wie der auf dem Gestell angeordnete Schriftgutvernichter auf. Hieraus ergibt sich eine einheitliche Gestaltung des Gerätes. Spritztechnisch ergibt sich für den Papier-Auffangbehälter ein weiterer Vorteil, sofern dessen Seitenflächen bzw. auch dessen Frontfläche schräg nach unten geführt sind. Eine derartige Gestaltung begünstigt außerdem die Entleerung des Papier-Auffangbehälters. Nicht zuletzt lassen sich interessante gestalterische Effekte erzielen. Nicht zuletzt aufgrund der Anordnung des bei eingeschobenem Papier-Auffangbehälter nicht sichtbaren Gestells, ergeben sich überraschende Gestaltungsmöglichkeiten.

In der Zeichnung sind zwei Ausführungsbeispiele der Erfindung dargestellt und im folgenden näher beschrieben. Es zeigen:
- Fig.1: einen Schriftgutvernichter mit einem aus einem abgekanteten Blechteil bestehenden Unterbau;
- Fig. 2: einen Papier-Auffangbehälter;
- Fig. 3: den Schriftgutvernichter mit Unterbau gemäß Fig. 1 in der Frontansicht;
- Fig. 4: den Schriftgutvernichter in der Ansicht gemäß Fig. 3 mit eingeschobenem Papier-Auffangbehälter;
- Fig. 5: Einen Schriftgutvernichter mit einem Unterbau, der als Rohrkonstruktion ausgebildet ist.

In der Zeichnung ist mit 1 ein Schriftgutvernichter bezeichnet, der auf einem Unterbau angeordnet ist, der aus einem Gestell 2 und einem Papier-Auffangbehälter 3 besteht. Aus der Fig. 1 ist ersichtlich, daß ein als abgekantetes Blechteil ausgebildetes Gestell 2 einen etwa senkrecht angeordneten rückseitigen Abschnitt 4, einen etwa waagerecht abgewinkelten oberen Abschnitt 5 als Abstellfläche für den Schriftgutvernichter 1 und einen etwa waagerecht abgewinkelten unteren Abschnitt 6 aufweist. Die Abschnitte 4, 5 und 6 des Gestells 2 weisen zur Erhöhung der Stabilität abgekantete Kantenflächen 7 auf. Diese Kantenflächen 7 sind insbesondere auch aus der Fig. 3 der Zeichnung ersichtlich.

Am etwa waagerecht abgewinkelten unteren Abschnitt 6 des Gestells 2 sind Standflächen 8 angeordnet. Diese Standflächen 8 ragen über den unteren Abschnitt 6 hinaus und erhöhen die Standfestigkeit des Schriftgutvernichters 1.

Aus der Fig. 2 der Zeichnung ist ersichtlich, daß der Papier-Auffangbehälter 3 an seiner Rückseite mit offenen Ausnehmungen 9 versehen ist. Diese Ausnehmungen 9 sind in den als Kunststoff-Spritzteil ausgebildeten Papier-Auffangbehälter 3 eingespritzt.

Aus der Seitenansicht gemäß Fig. 1 der Zeichnung ist ersichtlich, daß der Papier-Auffangbehälter 3, der hier gestrichelt in seiner in das Gerät eingeschobenen Position dargestellt ist, mit seinen Ausnehmungen 9 über die Abschnitte 4, 5 und 6 des Gestells 2 greift. Das Gestell 2 ist durch den Papier-Auffangbehälter auch seitlich im wesentlichen abgedeckt. Aus der Frontansicht gemäß Fig. 4 ist ersichtlich, daß das Gestell 2 hier völlig unsichtbar ist. Selbstverständlich ist es auch möglich, dem Papier-Auffangbehälter 3 eine derartige Form zu geben, daß auch in der Seitenansicht das Gestell 2 vollständig abgedeckt ist. Unter dem Papier-Auffangbehälter 3 ragen lediglich die am unteren Abschnitt 6 des Gestells 2 befestigten Standflächen 8 hervor.

Aus der Fig. 4 der Zeichnung ist weiterhin erkennbar, daß die Seitenflächen 10 des Papier-Auffangbehälters 3 schräg nach unten geführt sind. Gleiches gilt, wie aus der Fig. 1 ersichtlich, für eine Frontfläche 11 des Papier-Auffangbehälters 3. Die Frontfläche 11 des Papier-Auffangbehälters ragt darüber hinaus über den Schriftgutvernichter 1 hervor. Es ergibt sich somit oberhalb der Frontfläche 11 des Papier-Auffangbehälters 3 eine Einwurföffnung 12 für Knüllpapier.

Grundsätzlich muß darauf hingewiesen werden, daß der Schriftgutvernichter 1 vom Gestell 2 getragen wird. Der Papier-Auffangbehälter 3 wird lediglich untergeschoben und übt keine Tragefunktion aus. Da das Gestell 2 im wesentlichen unsichtbar ist, erhält das Gerät eine solide, kompakte Form, wobei der Papier-Auffangbehälter 3 optisch den Eindruck eines tragenden Unterbaus erzeugt.

In der Fig. 5 der Zeichnung ist eine alternative Ausführungsform eines Gestells 2 mit einem Schriftgutvernichter 1 in der Frontansicht dargestellt. Das Gestell 2 ist hier als Rohrkonstruktion ausgebildet und weist einen senkrecht angeordneten Abschnitt 13, einen waagerecht abgewinkelten oberen Abschnitt 14 und einen waagerecht abgewinkelten unteren Abschnitt 15 auf. Der waagerecht abgewinkelte obere Abschnitt 14 dient auch hier als Abstellfläche für den Schriftgutvernichter 1. Weiterhin sind auch hier am unteren Abschnitt 15 Standflächen 8 angeordnet. Die an der Rückseite offenen Ausnehmungen 9 des Papier-Auffangbehälters sind hier so dimensioniert, daß sie über die Abschnitte 13, 14 und 15 des Gestells 2 greifen und diese bei eingeschobenem Papier-Auffangbehälter 3 abdecken. Auch hier ist das Gestell 2 bei eingeschobenem Papier-Auffangbehälter 3 im wesentlichen nicht sichtbar.

Grundsätzlich stellen der Schriftgutvernichter 1 und der aus Gestell 2 und Papier-Auffangbehälter 3 bestehende Unterbau getrennte Bauteile dar. Bei entsprechender Gestaltung der Unterseite des Gehäuses eines Schriftgutvernichters 1 ist es daher möglich, diesen auch nachträglich mit einem erfindungsgemäßen Unterbau auszurüsten. Dieses ist insbesondere dann von Interesse, wenn der Schriftgutvernichter 1 in seiner einfachsten Form auch als Aufsatzgerät für herkömmliche Papierkörbe verkauft wird. Hier hat sich gezeigt, daß dem Benutzer häufig schon nach kurzer Zeit klar wird, daß ein derartiges Gerät hinsichtlich des Bedienungskomforts aber auch der Standsicherheit die Ansprüche nicht erfüllen kann. In diesem Fall versetzt die erfindungsgemäße Lösung den Benutzer in die Lage, das Gerät nachträglich bedienerfreundlich und optisch ansprechend zu gestalten.

## Patentansprüche

1. Unterbau für einen Schriftgutvernichter (1), bestehend aus einem Geste (2) und einem Papierauffangbehälter (3), wobei das Gestell (2) von einem etwa senkrecht angeordneten rückseitigen Abschnitt (4, 13), einem etwa waagerecht abgewinkelten oberen Abschnitt (5, 14) als Abstellfläche für den Schriftgutvernichter (1) und einem etwa waagerecht abgewinkelten unteren Abschnitt (6, 15) gebildet ist, **dadurch gekennzeichnet**, daß das Geste (2) eine geringere Breite aufweist als der Papierauffangbehälter (3), und daß der Papierauffangbehälter (3) an seiner Rückseite offene Ausnehmungen (9) für die Abschnitte (4, 5, 6 bzw. 13,14 15) des Gestells (2) aufweist, derart, daß der unter den Schriftgutvernichter (1) geschobene Papierauffangbehälter (3) das Gestell (2) im wesentlichen abdeckt.

2. Unterbau nach Anspruch 1, dadurch gekennzeichnet, daß die Abschnitte (4, 5, 6) des Gestells (2) als abgekantetes Blechteil ausgebildet sind.

3. Unterbau nach den Ansprüchen 1 und 2, dadurch gekennzeichnet, daß die Abschnitte (4, 5, 6) des Gestells (2) als abgekantetes Blechteil mit Kantenflächen (7) ausgebildet sind.

4. Unterbau nach Anspruch 1, dadurch gekennzeichnet, daß die Abschnitte (13, 14, 15) des Gestells (2) als Rohrkonstruktion ausgebildet sind.

5. Unterbau nach Anspruch 1, dadurch gekennzeichnet, daß unterhalb des etwa waagerecht abgewinkelten unteren Abschnitts (6, 15) des Gestells (2) Standflächen (8) angeordnet sind.

6. Unterbau nach Anspruch 1, dadurch gekennzeichnet, daß der Papierauffangbehälter (3) als Kunststoff-Spritzteil ausgebildet ist.

7. Unterbau nach den Ansprüchen 1 und 5, dadurch gekennzeichnet, daß der Papierauffangbehälter (3) einteilig hergestellt ist.

8. Unterbau nach Anspruch 1, dadurch gekennzeichnet, daß der Papierauffangbehälter (3) an seiner Oberseite etwa die gleiche Breite wie der auf dem Gestell (2) angeordnete Schriftgutvernichter (1) aufweist

9. Unterbau nach den Ansprüchen 1 und 8, dadurch gekennzeichnet, daß die Seitenflächen (10) des Papierauffangbehälters (3) schräg nach unten geführt sind.

10. Unterbau nach den Ansprüchen 1, 8 und 9, dadurch gekennzeichnet, daß die Frontfläche (11) und die Seitenflächen (10) des Papierauffangbehälters (3) schräg nach unten geführt sind.

## Claims

1. A base or stand for a document shredder (1), comprising a frame (2) and a paper-collecting container (3), the frame (2) having a generally vertical rear portion (4, 13), a generally horizontally bent top portion (5, 14) serving as a support surface for the document shredder (1), and a generally horizontally bent bottom portion (6, 15), characterised in that the frame (2) is narrower than the paper-collecting container (3), and the rear of the paper-collecting container (3) is formed with open recesses (9) for the portions (4, 5, 6 or 13, 14, 15) of the frame (2) so that, when the paper-collecting container (3) is pushed under the document shredder (1), it substantially covers the frame (2).

2. A base or stand according to claim 1, characterised in that the portions (4, 5, 6) of the frame (2) are bent sheet-metal parts.

3. A base or stand according to claim 1 or 2, characterised in that the portions (4, 5, 6) of the frame (2) are bent sheet-metal parts with edge surfaces (7).

4. A base or stand according to claim 1, characterised in that the portions (13, 14, 15) of the frame (2) are tubular constructions.

5. A base or stand according to claim 1, characterised in that base surfaces (8) are disposed below the generally horizontally bent bottom portion (6, 15) of the frame (2).

6. A base or stand according to claim 1, characterised in that the paper-collecting container (3) is a plastics injection-moulded part.

7. A base or stand according to claims 1 and 5, characterised in that the paper-collecting container (3) is made in one part.

8. A base or stand according to claim 1, characterised in that the top of the paper-collecting container (3) has approximately the same width as the document shredder (1) disposed on the frame (2).

9. A base or stand according to claims 1 and 8, characterised in that the side surfaces of the paper- collecting container (3) slope downwards.

10. A base or stand according to claims 1, 8 and 9, characterised in that the front surface (11) and the side surfaces (10) of the paper-collecting container (3) slope downwards.

## Revendications

1. Base de châssis pour un appareil à déchiqueter des documents (1), consistant en un châssis (2) et un récipient servant à recueillir les papiers (3), le châssis (2) étant constitué par une section postérieure (4, 13) disposée à peu près verticalement, une section supérieure repliée à peu près horizontalement (5, 14) servant de face d'appui pour l'appareil à déchiqueter des documents (1) et une section inférieure (6, 15) repliée à peu près horizontalement, base de châssis caractérisée en ce que le châssis (2) présente une largeur plus faible que le récipient servant à recueillir les papiers (3) et en ce que le récipient servant à recueillir les papiers (3) présente sur sa face arrière des évidements ouverts (9) pour les sections (4, 5, 6 ou 13, 14, 15) du châssis (2) de telle sorte que le récipient servant à recueillir les papiers (3) poussé sous l'appareil à déchiqueter des documents (1) recouvre sensiblement le châssis (2).

2. Base de châssis selon la revendication 1, caractérisée en ce que les sections (4, 5, 6) du châssis (2) sont constituées sous la forme d'une pièce de tôle repliée.

3. Base de châssis selon les revendications 1 et 2, caractérisée en ce que les sections (4, 5, 6) du châssis (2) sont constituées sous la forme d'une pièce de tôle repliée avec des rives (7).

4. Base de châssis selon la revendication 1, caractérisée en ce que les sections (13, 14, 15) du châssis (2) sont constituées sous la forme d'une construction tubulaire.

5. Base de châssis selon la revendication 1, caractérisée en ce qu'en dessous de la section inférieure (6, 15) repliée à peu près horizontalement, du châssis (2) sont disposées des surfaces d'appui (8).

6. Base de châssis selon la revendication 1, caractérisée en ce que le récipient servant à recueillir les papiers (3) est réalisée en matière plastique par injection.

7. Base de châssis selon les revendications 1 et 5, caractérisée en ce que le récipient servant à recueillir les papiers (3) est réalisé en une seule pièce.

8. Base de châssis selon la revendication 1, caractérisée en ce que le récipient servant à recueillir les papiers (3) présente sur sa face supérieure à peu près la même largeur que l'appareil à déchiqueter des documents (1) disposé sur le châssis (2).

9. Base de châssis selon les revendications 1 et 8, caractérisée en ce que les surfaces latérales (10) du récipient servant à recueillir les papiers (3) sont inclinés de façon oblique vers le bas.

10. Base de châssis selon les revendications 1, 8 et 9, caractérisée en ce que la face frontale (11) et les faces latérales (10) du récipient servant à recueillir les papiers (3) sont inclinées obliquement vers le bas.
